# FASCICULE DE BREVET EUROPEEN

(11) **EP 0 956 886 B1**
(45) Date de publication et mention de la délivrance du brevet: **18.08.2004**
(21) Numéro de dépôt: 99810346.9
(22) Date de dépôt: 26.04.1999
(51) Int. Cl.: A63C 9/08

(54) **Interface de liaison entre une chaussure et une planche de glisse**
Trägerplatte zwischen Schuh und Snowboard
Interface between a boot and a snowboard

(30) Priorité: 04.05.1998 US 72491
(43) Date de publication de la demande: 17.11.1999
(73) Titulaire: SKIS ROSSIGNOL S.A., 38500 Voiron (FR)
(72) Inventeur: Gignoux, Pierre, 38500 Coublevie (FR)
(74) Mandataire: Meylan, Robert Maurice

(56) Documents cités:
- WO-A-96/17660
- FR-A- 2 705 248

## Description

L'invention concerne une interface de liaison entre une chaussure de sport et une planche de glisse, selon le préambule de la revendication 1.

Du brevet US 4 177 584 on connaît une chaussure de ski dont la semelle est traversée par deux barrettes transversales venant se fixer sur un ski muni de quatre crochets venant s'accrocher sur les barrettes, en quatre points, de chaque côté de la chaussure. Ces crochets s'écartent élastiquement par la pression du pied sur des rampes des crochets.

Du brevet FR 2 705 248 on connaît par ailleurs un dispositif de retenue d'une chaussure de type souple sur une planche de glisse, en particulier un surf, dans lequel la semelle de la chaussure présente une rainure axiale longitudinale de profil trapézoïdal venant s'engager sur une fixation présentant un corps de profil trapézoïdal, la rainure de la chaussure étant traversée par une barrette venant s'encliqueter sous une targette lors du chaussage du surf. Dans un autre mode d'exécution, le corps profilé de la fixation est divisé en deux par une rainure longitudinale et la barrette de la chaussure vient s'encliqueter en deux points derrière deux targettes. La libération de la chaussure se fait soit par une traction directe, au moyen d'une courroie, sur les targettes ou au moyen d'un levier latéral.

Du document WO 96/17660, on connaît en outre une fixation pour surf à neige munie, à l'arrière, d'un anneau présentant des moyens de liaison à un téton métallique de la chaussure solidaire de la chaussure. A l'avant, la semelle de la chaussure est munie d'un crochet s'engageant dans une barrette de la fixation.

Ces fixations permettent certainement d'assurer une interface parfaitement suffisante entre la jambe de l'utilisateur et la planche de glisse pour autant que la chaussure soit suffisamment rigide de manière à assurer une tenue latérale suffisante. Dans le cas de l'assemblage selon le brevet FR 2 705 248, la semelle doit en outre être rigide car elle est fixée par une seule barrette transversale. Or, la tendance actuelle est d'utiliser une chaussure confortable permettant la marche. Une telle chaussure doit donc non seulement présenter une tige souple, mais également une semelle flexible. En outre, la tendance est d'offrir la possibilité d'utiliser la même chaussure pour différentes planches de glisse, que ce soit le ski de descente, le ski court de montée et le surf.

L'invention a pour but de réaliser une interface entre une chaussure à tige souple et semelle flexible et une planche de glisse, de manière à ce que la liaison entre la jambe et la planche de glisse soit suffisamment rigide pour permettre une bonne conduite de la planche de glisse, cette interface devant être universelle dans ses éléments essentiels, c'est-à-dire être la même pour les différents types de planches de glisse, l'adaptation, si nécessaire, au type particulier de planche de glisse ne devant concerner que les moyens de fixation de cette interface à la planche de glisse, de telle sorte que la même chaussure peut être utilisée pour les différents types de planches de glisse.

En outre, la partie supérieure de cette interface doit pouvoir recevoir des chaussures de toutes pointures et le déverrouillage de la chaussure doit pouvoir être exécuté aisément.

L'interface de liaison selon l'invention est définie à la revendication 1.

La fixation en quatre points, par exemple deux barrettes, assure une bonne fixation de la semelle, bien que celle-ci soit flexible.

Le bras s'élevant à l'arrière permet un appui latéral de la tige de la chaussure au niveau de la cheville. Il

est avantageusement articulé à l'arrière de l'interface et agit directement sur l'élément, respectivement les éléments d'accrochage et de verrouillage.

La liaison entre le bras sensiblement vertical et la tige de la chaussure est de préférence réalisée de manière simple et légère, par exemple au moyen d'un ressort monté coulissant longitudinalement sur le bras sensiblement vertical. Ce ressort est en forme générale de U présentant un resserrement formant deux dents opposées destinées à s'encliqueter dans des rainures de la chaussure.

L'interruption de la liaison se fait simplement par une traction vers le haut sur le ressort, des rampes prévues sur le bras sensiblement vertical assurant l'écartement du ressort.

Le dessin annexé représente, à titre d'exemple, un mode d'exécution de l'invention et son adaptation à différents types de planches de glisse.

La figure 1 est une vue en perspective de l'interface selon l'invention adaptée pour être fixée sur un ski de descente et représentée en position déverrouillée.

La figure 2 est une vue en plan, de dessus, de l'interface représenté à la figure 1.

La figure 3 est une vue en coupe axiale selon III-III de la figure 2.

La figure 4 est une autre vue en perspective de cette même interface, mais sans les moyens d'accrochage et de verrouillage.

La figure 5 est une vue en perspective de la même interface, sans les moyens d'accrochage et de verrouillage, adaptée pour sa une fixation sur un ski court de montée.

La figure 6 est une en perspective de la même interface, sans les moyens d'accrochage et de verrouillage, adaptée pour sa fixation sur un surf.

Aux figures 1 et 3 est représentée très partiellement une chaussure 1 présentant une rainure axiale longitudinale 2 analogue à la rainure de la chaussure décrite dans le brevet FR 2 705 248. Cette rainure 2 est traversée par deux barrettes transversales 3, 4 perpendiculaires à l'axe de la rainure 2. La chaussure 1 est une chaussure à tige haute souple et à semelle flexible permettant une marche aisée. Au dos de la tige de la chaussure 1, à la hauteur de la cheville, est fixée, par collage ou tout autre moyen, une pièce 5 de forme prismatique à l'axe sensiblement vertical et présentant, de chaque côté, deux rainures latérales 6 et 7 parallèles à l'axe de la pièce 5. Cette pièce 5 est par exemple en plastique dur.

L'interface 8 comprend une base 9 sur laquelle s'élève deux nervures longitudinales parallèles 10 et 11 dont les faces latérales extérieures sont inclinées de telle sorte que les deux nervures 10 et 11 sont contenues dans une enveloppe de section trapézoïdale semblable à la section trapézoïdale de la rainure 2 de la chaussure. Les nervures 10 et 11 présentent deux paires d'encoches en V 12, 13 et 14, 15, les encoches de chacune des paires étant alignées transversalement selon un axe perpendiculaire à la direction des nervures 10 et 11. Ces encoches sont mieux visibles à la figure 4 à laquelle on se référera également pour la suite de la description. Les encoches 12 à 15 sont destinées à recevoir les barrettes 3 et 4 pour leur fixation en quatre points selon un quadrilatère. Les nervures 10 et 11 présentent en outre deux paires d'oreilles 16, 17 et 18, 19 dirigées horizontalement vers l'intérieur et laissant subsister deux passages 20 et 21. Le rôle de ces oreilles 16 à 19 sera expliqué plus loin.

Entre les nervures 10 et 11 est monté un élément d'accrochage et de verrouillage commun aux quatre points d'accrochage. Cet élément d'accrochage est constitué de deux barres parallèles 22 qui seront par la suite désignées par le terme verrou pour simplifier. Ce verrou 22 est monté coulissant et longitudinalement entre les nervures 10 et 11. Il est retenu verticalement, d'une part, par la base 9 et, d'autre part, par les oreilles 16 à 19 qui assurent son guidage. Le verrou 22 est muni de deux paires de crochets 23 et 24 destinées à venir retenir et verrouiller les barrettes 3 et 4 de la chaussure dans les encoches 12 à 15. L'extrémité arrière du verrou 22 est articulée, autour d'un axe 25, à la partie inférieure d'un bras 26 s'élevant sensiblement verticalement sur la base 9 et constituant simultanément un levier de déverrouillage. L'axe 25 traverse les nervures 10 et 11 à travers une paire de lumières longitudinales 27 permettant à l'axe 25 de se déplacer longitudinalement.

En un point intermédiaire du verrou 22 est articulée, autour d'un axe 28, une gâchette 29 munie à son extrémité d'un crochet 30 par lequel la gâchette vient s'accrocher sur les oreilles 18 et 19. La gâchette 29 est munie d'un plot 31 situé juste au-dessus de l'axe 28. A ce plot est accrochée l'extrémité d'un ressort 32 travaillant en traction, dont l'autre extrémité est accrochée en un point 33 de la base. Vu la faible distance entre l'axe 28 et le point d'accrochage 31 du ressort sur la gâchette, le ressort 32 exerce sur la gâchette un couple relativement faible, mais tout à fait suffisant pour maintenir la gâchette en position accrochée sur les oreilles 18 et 19. Ce même ressort 32 a tendance à tirer le verrou 22 vers l'avant avec une force importante. Ce verrou est toutefois retenu par la gâchette 29, elle-même retenue par les oreilles 18 et 19. Lors du chaussage, la barrette 4 est engagée la première dans les encoches avants 12 et 13, conformément à une position normale du pied lors de l'opération de chaussage. Le talon de la chaussure est ensuite abaissé de telle sorte que sa barrette arrière 3 vient s'engager dans les encoches 14 et 15. Etant donné que la gâchette 28 traverse le profil des encoches 14 et 15, comme ceci est visible à la figure 3, la barrette 3 rencontre la gâchette 29 et la repousse vers le bas. Ceci a pour effet libérer la gâchette et avec elle le verrou 22 qui vient verrouiller les barrettes 3 et 4 sous l'effet du ressort 32. Lors de ce déplacement, l'axe 25 du bras 26 est entraîné vers l'avant. Etant donné toutefois que l'extrémité inférieure 34 du bras 26 s'appuie en 35 contre la base 9, cette traction a pour effet de faire pivoter la partie supérieure du bras 26 vers l'avant et de l'appliquer ainsi contre la chaussure.

Pour libérer la chaussure, il suffit d'exercer une traction vers l'arrière sur le bras 26, dont l'axe 25 entraîne le verrou, jusqu'à ce que la gâchette 29 vienne à nouveau s'accrocher sur les oreilles 18 et 19.

La partie supérieure du bras 26 est munie d'un dispositif de liaison de ce bras à la chaussure. Ce dispositif est constitué simplement d'un ressort fil 36 en forme générale de U présentant un resserrement formant deux dents opposées 37, 38 (figure 4) pouvant traverser deux fentes 40 formées dans le fond de deux rainures latérales du bras 26 dans lesquelles le ressort 36 peut coulisser verticalement. Ces dents 37 et 38 débouchent dans un logement 39 de forme sensiblement rectangulaire, dans lequel peut s'engager la pièce 5 de la chaussure.

Lors de cet engagement le ressort 36 est écarté par deux rampes 51 de la pièce 5 pour permettre aux dents 37 et 38 de venir s'encliqueter dans les rainures 6 et 7. Le bras 26 est ainsi lié à la chaussure de manière à retenir latéralement la tige de cette chaussure, tout en permettant une flexion de la chaussure vers l'avant, les dents 37 et 38 glissant dans les rainures 6 et 7. La longueur du logement 39 doit bien entendu également permettre cette flexion, comme le montre la vue en coupe figure 3.

Pour libérer la chaussure du bras 26 il suffit de tirer le ressort 36 vers le haut : les dents 37 et 38 viennent buter sur les bords des trous des rainures du levier 26 et s'écarter l'une de l'autre.

La base 9 est adaptée au type de planche de glisse.

Aux figures 1 à 4, la base 9 est adaptée pour sa fixation sur un ski de descente (alpin) au moyen d'une fixation de ski pouvant recevoir une semelle standardisée de chaussure. A cet effet, la base 9 présente un trottoir avant 41 et un trottoir arrière 42 semblables à ceux d'une semelle de chaussure de ski. Dans ce cas, l'interface servira simultanément de plaque de surélévation.

A la figure 5, la base 9 est munie de deux paires d'oreilles latérales 43 pour sa fixation sur un ski court, généralement de montée, au moyen de quatre vis.

A la figure 6, l'embase 9 a la forme d'un disque muni d'un trou central 44 et d'une couronne dentée 45 sur sa face inférieure pour la fixation de l'interface sur une plaque circulaire 46 fixée sur un surf et également munie d'une couronne dentée 47 sur sa face supérieure, les couronnes dentées 45 et 47 permettant de fixer l'interface dans la position angulaire désirée sur le surf par une vis centrale.

Le levier de déverrouillage peut avantageusement être utilisé comme poignée pour la manipulation de l'interface.

Le dispositif de verrouillage pourrait bien entendu être réalisé de manière différente. En particulier, les moyens de verrouillage pourraient être constitués de deux éléments d'accrochage et de verrouillage indépendants propres à chacune des barrettes 3 et 4 de la chaussure. Ces éléments d'accrochage et de verrouillage pourraient être chacun articulés autour d'un axe situé au-dessous des encoches en V et muni chacun d'une gâchette. Les deux dispositifs de verrouillage sont montés de préférence de manière à travailler en sens opposé de telle sorte que le déverrouillage peut être assuré au moyen d'un câble dont l'une des extrémités est attachée au bras 26 et l'autre extrémité à l'un des dispositifs de verrouillage, ce cas passant sur un renvoi monté sur l'autre dispositif de verrouillage de telle sorte qu'une traction sur le câble a tendance à rapprocher l'un de l'autre les deux dispositifs de verrouillage et à les écarter des barrettes de la chaussure.

Le verrouillage pourrait bien entendu être également réalisé sans gâchette, la pression des barrettes 3 et 4 de la chaussure écartant le verrou 22 par des rampes formées sur les crochets 23, 24. Dans ce cas, le déverrouillage se ferait par poussée du verrou contre l'action d'un ressort.

## Revendications

1. Interface de liaison entre une chaussure de sport (1) présentant au moins une rainure longitudinale (2) de section trapézoïdale et une planche de glisse, la partie inférieure de ladite interface présentant des moyens de fixation (41,42;43;46) adaptés au type de planche de glisse particulier, et présentant, côté chaussure, un profil enveloppe de forme générale trapézoïdale semblable à celle de la rainure de la chaussure et destiné à s'engager sans jeu dans la rainure de la chaussure, **caractérisé en ce qu'**elle présente des moyens d'accrochage et de verrouillage automatique (23,24) de la chaussure en quatre points et, à l'arrière, un bras (26) s'élevant sensiblement verticalement et muni de moyens de liaison (36) au dos de la tige de la chaussure, et **en ce que** le bras (26) constitue simultanément un levier de déverrouillage.

2. Interface selon la revendication 1, **caractérisée en ce que** les moyens de liaison dudit bras (26) au dos de la tige de la chaussure sont constitués d'un ressort (36) en forme générale de U présentant un resserrement formant deux dents opposées (37, 38) destinées à s'encliqueter dans des logements de la chaussure.

3. Interface selon la revendication 2, **caractérisée en ce que** ledit ressort (36) est monté coulissant longitudinalement sur ledit bras, ce dernier présentant des rampes (40) écartant le ressort lorsqu'il est tiré vers le haut, de manière à dégager les dents des logements de la chaussure.

4. Interface selon l'une des revendications 1 à 3, **caractérisée en ce que** les moyens de fixation adaptés au type de planche sont constitués de pattes (43) destinées à être fixées par des vis sur un ski court.

5. Interface selon l'une des revendications 1 à 3, **caractérisée en ce que** les moyens de fixation adaptés au type de planche sont constitués d'une plaque rigide (9) munie d'un trottoir avant standardisé (41) et d'un trottoir arrière standardisé (42) pour sa fixation dans une fixation de sécurité de ski.

6. Interface selon l'une des revendications 1 à 3,**caractérisée en ce que** les moyens de fixation adaptés au type de planche sont constitués d'un disque à face inférieure crantée (45) destinée à être fixée sur une base crantée (46) analogue d'une planche de surf (snow-board).

7. Interface selon l'une des revendications 1 à 6, **caractérisée en ce que** le profil de forme générale trapézoïdale est constitué de deux nervures longitudinales (10,11) présentant des encoches transversales en V (12,13,14,15) destinées à recevoir des barrettes situées sous la chaussure et dans laquelle les moyens d'accrochage et de déverrouillage des barrettes dans les encoches en V sont constitués de deux plaques parallèles (22) mobiles longitudinalement munies de becs (23,24) destinés à venir s'engager sur les barrettes et d'un ressort (32) tendant à maintenir lesdits becs sur les barrettes.

8. Interface selon la revendication 7, **caractérisée en ce que** les moyens d'accrochage et de verrouillage comprennent une gâchette (29) pour maintenir lesdites plaques parallèles (22) en position déverrouillée, cette gâchette étant positionnée, relativement au fond de l'une des paires d'encoches en V (14,15), de manière à être repoussée par la barrette correspondante (3) lors du chaussage de l'interface.

## Patentansprüche

1. Als Interface dienende Zwischenplatte zwischen einem Sportschuh (1), der wenigstens eine Längsnut (2) mit trapezförmigem Querschnitt hat, und einem Gleitbrett, wobei der untere Teil der Zwischenplatte Befestigungsmittel (41, 42; 43; 46) aufweist, die dem besonderen Typ des Gleitbretts angepasst sind, und schuhseitig ein Umhüllungsprofil von allgemein trapezförmiger Form hat, die der Form der Nut des Schuhs ähnlich und dazu bestimmt ist, spielfrei in die Nut des Schuhs einzugreifen, **dadurch gekennzeichnet, dass** sie Mittel zum automatischen Festhaken und Verriegeln (23, 24) des Schuhs an vier Punkten hat und hinten einen Arm (26) aufweist, der sich im wesentlichen vertikal erstreckt und mit Verbindungsmitteln (36) zum Verbinden mit dem Rücken des Schuhschafts versehen ist, und dass der Arm (26) gleichzeitig einen Entriegelungshebel bildet.

2. Zwischenplatte nach Anspruch 1, **dadurch gekennzeichnet, dass** die den Arm (26) mit dem Rücken des Schafts verbindenden Mittel aus einer allgemein U-förmigen Feder (36) bestehen, die eine zwei gegenüberliegende Zähne (37, 38) bildende Verengung aufweist, welche dazu bestimmt sind, in Vertiefungen des Schuhs einzurasten.

3. Zwischenplatte nach Anspruch 2, **dadurch gekennzeichnet, dass** die erwähnte Feder (36) längsverschiebbar auf dem erwähnten Arm montiert ist und dass dieser Arm Rampen (40) aufweist, welche die Feder spreizen, wenn er nach oben gezogen wird, um die Zähne aus den Vertiefungen des Schuhs freizugeben.

4. Zwischenplatte nach einem der Ansprüche 1 bis 3, **dadurch gekennzeichnet, dass** die dem Gleitbretttyp angepassten Befestigungsmittel aus Klauen (43) bestehen, die dazu bestimmt sind, mit Schrauben auf einem Kurzschi befestigt zu werden.

5. Zwischenplatte nach einem der Ansprüche 1 bis 3, **dadurch gekennzeichnet, dass** die dem Gleitbretttyp angepassten Befestigungsmittel aus einer starren Platte (9) bestehen, die mit einer genormten vorderen Anlagefläche (41) und einer genormten hinteren Anlagefläche (42) für ihre Befestigung in einer Sicherheitsschibindung versehen ist.

6. Zwischenplatte nach einem der Ansprüche 1 bis 3, **dadurch gekennzeichnet, dass** die dem Gleitbretttyp angepassten Befestigungsmittel aus einer. Scheibe mit gerasteter Unterseite (45) bestehen, welche dazu bestimmt ist, auf einer gerasteten Grundplatte (46) befestigt zu werden, analog einem Snowboard.

7. Zwischenplatte nach den Ansprüchen 1 bis 6, **dadurch gekennzeichnet, dass** das allgemein trapezförmige Profil aus zwei Längsrippen (10, 11) besteht, die V-förmige Querkerben (12, 13, 14, 15) aufweisen, welche dazu bestimmt sind, unter dem Schuh angeordnete Stege aufzunehmen, und in welcher die Mittel zum Festhaken und Entriegeln der Stege in den V-förmigen Kerben aus zwei längsbeweglichen parallelen Platten (22) bestehen, welche mit Nasen (23, 24), die dazu bestimmt sind, über die Stege zu greifen, und mit einer Feder (32) versehen sind, welche die erwähnten Nasen über den Stegen zu halten sucht.

8. Zwischenplatte nach Anspruch 7, **dadurch gekennzeichnet, dass** die Mittel zum Festhaken und Entriegeln einen Aufhalter (29) aufweisen, um die erwähnten parallelen Platten (22) in Entriegelungsstellung zu halten, und dass dieser Aufhalter relativ zum Boden eines der Paare von V-förmigen Kerben (14, 15) so positioniert ist, dass er beim Aufsetzen des Schuhs auf das Zwischenbrett von dem entsprechenden Steg (3) zurückgestossen wird.

## Claims

1. An interface for connecting a sports boot (1) having at least one longitudinal groove (2) of trapezoidal cross section with a gliding board, the lower part of said interface having attachment means (41, 42 ; 43 ; 46) adapted to the particular type of gliding board, and having, on the boot side, an outer profile of trapezoidal overall shape similar to that of the longitudinal groove in the boot and intended to engage, without play, within the groove of the boot, **characterized in that** it presents means for automatically catching and locking (23, 24) four attachment points of the boot and, at the rear, an arm (26) rising up approximately vertically and equipped with means of connection (36) to the back of the upper of the boot, the arm (26) simultaneously constituting a release lever.

2. The interface as claimed in claim 1, **characterized in that** the means of connecting said arm (26) to the back portion of the upper of the boot consist of a spring (36) in the overall shape of a U having a narrowing portion that forms two opposed teeth (37, 38) intended to clip into housings in the boot.

3. The interface as claimed in claim 2, **characterised in that** said spring (36) is mounted so as to slide longitudinally on said arm, the arm having ramps (40) which part the spring when the spring is pulled upward, so as to disengage the teeth from the housings in the boot.

4. The interface as claimed in one of claims 1 to 3, **characterised in that** the attachment means adapted to the type of board consist of lugs (43) intended to be attached by screws to a short ski.

5. The interface as claimed in one of claims 1 to 3, **characterised in that** the attachment means adapted to the type of board consist of a rigid plate (9) equipped with a standardized front lip (41) and with a standardized rear lip (42) for attaching it to a ski safety binding.

6. The interface as claimed in one of claims 1 to 3, **characterised in that** the attachment means adapted to the type of board consist of a disk with a notched lower face (45) intended to be fixed onto a similar notched base (46) of a snowboard

7. The interface as claimed in one of claims 1 to 6, **characterised in that** the profile of trapezoidal overall shape consists of two longitudinal ribs (10, 11) with V-shaped transversal notches (12, 13, 14; 15) intended to accommodate rods positioned under the boot and wherein the means of catching and unlocking the rods in the V-shaped notches consist of two parallel plates (22) that can move longitudinally and equipped with nibs (23, 24) intended to fit over the rods and with a spring (32) tending to keep said nibs over the rods.

8. The interface as claimed in claim 7, **characterised in that** the catching and locking means comprise a latch (29) for keeping said parallel plates (22) in the unlocked position, this latch being positioned, relative to the bottom of one of the pairs of V-shaped notches (14, 15), so that it is pushed back by the corresponding rod (3) when the boot is fitted to the interface.
